# EUROPÄISCHE PATENTSCHRIFT

(11) **EP 0 910 707 B1**
(45) Veröffentlichungstag und Bekanntmachung des Hinweises auf die Patenterteilung: **05.09.2001**
(21) Anmeldenummer: 98932027.0
(22) Anmeldetag: 29.04.1998
(51) Int. Cl.: E02B 5/08, E03F 5/14

(54) **FILTERSTUFENVORRICHTUNG ZUR MASCHINELLEN FESTSTOFFSEPARATION AUS FLÜSSIGKEITEN**
STEPPED FILTRATION DEVICE FOR MECHANICALLY SEPARATING SOLIDS FROM LIQUIDS
DISPOSITIF DE FILTRATION ETAGE POUR LA SEPARATION MECANIQUE DE SOLIDES CONTENUS DANS DES LIQUIDES

(30) Priorität: 07.05.1997 DE 19719371
(43) Veröffentlichungstag der Anmeldung: 28.04.1999
(73) Patentinhaber: Egner Umwelttechnologie GmbH, 74740 Adelsheim (DE)
(72) Erfinder: GIERSBERG, Alfred, D-59192 Bergkamen (DE)
(74) Vertreter: Clemens, Gerhard, Dr.-Ing.
(86) Internationale Anmeldenummer: DE9801184
(87) Internationale Veröffentlichungsnummer: WO9850638

(56) Entgegenhaltungen:
- WO-A-94/24373
- DE-C- 4 001 859
- DE-U- 29 700 382
- US-A- 1 751 421

## Beschreibung

### TECHNISCHES GEBIET

Die vorliegende Erfindung betrifft eine Filterstufenvorrichtung zur maschinellen Feststoffseparation aus in Kanälen, Gerinnen oder Leitungen strömenden Flüssigkeiten, welche eine Vielzahl von zu einem feststehenden Rost verbundene Stufenrechenstäbe und eine Vielzahl von zu einem beweglichen Rost verbundene Stufenrechenstäbe aufweist, wobei die Roste innerhalb der strömenden Flüssigkeit ausgehend von einem unter der Oberfläche gelegenen Niveau in Strömungsrichtung geneigt angeordnet und die Stufenrechenstäbe in der der einlaufenden Strömung zugewandten Richtung stufenförmig ausgebildet sind, und bei der der bewegliche Rost mit einer Antriebseinrichtung auf einer Bahn betätigbar ist, die, ausgehend von einer in vertikaler und horizontaler Richtung mit dem feststehenden Rost identischen Null-Lage, eine über die Stufen der zu dem feststehenden Rost verbundenen Stufenrechenstäbe und entgegen der einlaufenden Strömung zugewandten Richtung sich erhebende Hubbewegung bis mindestens zu einer mit der nächsthöheren Stufe des feststehenden Rostes in vertikaler und in horizontaler Richtung identischen Lage erlaubt und die Stufenrechenstäbe des beweglichen Rostes anschließend unterhalb des feststehenden Rostes zurück in die Null-Lage führt, wobei der feststehende Rost zumindest seitlich von Rahmenteilen umgeben ist.

### STAND DER TECHNIK

Derartige Vorrichtungen sind als Stufenrechen bekannt und dienen innerhalb von Klär- oder Separieranlagen dazu, in Abwässern vorhandene Feststoffe auszutragen.

Die EP-A-0 098 820 offenbart einen Stufenfilter, bei dem die Antriebseinrichtung oberseitig der Roste vorhanden ist, wobei die Bewegung des beweglichen Rostes über ein Exzenterrad und eine an dieses Exzenterrad angeschlossene, den feststehenden Rost von oben und außen her umgreifende Trageinrichtung übertragen wird.

Die üblichen Konstruktionen solcher Vorrichtungen weisen den Nachteil auf, daß jeweils eine relativ große Bauhöhe vorgesehen ist. Die Antriebselemente werden bei einem relativ großen und über mehrere Stufen reichenden Hub solcher Rechen weit oberhalb der Roste angebracht, damit zwischen Antriebselement und bewegten Rosten noch genügend lichte Höhe für den Durchtritt auch größerer Festkörper zur Verfügung steht. Eine solche Ausbildung verursacht jedoch auch eine entsprechende Dimensionierung der Kanalquerschnitte und Einläufe, was wiederum den Aufwand und die Kosten zur Erstellung der Einlaufbauwerke für z.B. Kläranlagen wesentlich erhöht.

Die DE-A-40 01 859 offenbart einen Siebrechen zur Entnahme von festen Bestandteilen aus strömenden Flüssigkeiten, bei dem unterhalb der Gitterstäbe ein Kurbeltrieb angeordnet ist, der die Bewegung der beweglichen Gitterstäbe steuert. Die gewählte Hebelanordnung stützt sich hierbei auf Gleitkufen ab, die in Führungsprofilen des Traggerüstes gelagert sind.

Die WO-A-94/24373 offenbart einen Filterstufenrechen, bei dem der bewegliche Rost oberseitig exzentrisch an ein Rad angeschlossen ist, wobei an dieses Rad ebenfalls exzentrisch eine lange dünne Stange angeschlossen ist, die wiederum am anderen Endbereich über Ketten an dem Rahmen gelagert ist und dadurch eine Art elliptische Drehbewegung auf den beweglichen Rost in diesem Bereich überträgt. Da im Bereich des oberen exzentrischen Anschlusses des beweglichen Rostes eine im wesentlichen kreisförmige Bewegung der einzelnen Stufen abläuft und im unteren Bereich eine elliptische Bewegung abläuft, sind über den Verlauf der Stufenrechenstäbe in Längsrichtung unterschiedliche Profilausbildungen erforderlich, um einen zuverlässigen Austrag zu gewährleisten. Des weiteren ist die Kettenlagerung der Schubstange im unteren Bereich hinsichtlich dauerhaft zuverlässiger Funktion nicht optimal.

### DARSTELLUNG DER ERFINDUNG

Der Erfindung liegt, ausgehend von dem genannten Stand der Technik, die Aufgabe bzw. das technische Problem zugrunde, einen Stufenrechen vorzuschlagen, bei dem der für einen sicheren Betrieb nötige Raumbedarf minimiert ist und gleichzeitig bei beliebig steiler Neigung in Strömungsrichtung der Durchtritt auch größerer Feststoffkörper ohne Probleme ermöglicht wird. Die Konstruktion soll dabei einfach, robust und wartungsarm ausgebildet sein.

Die erfindungsgemäße Filterstufenvorrichtung ist durch die Merkmale des unabhängigen Anspruchs 1 gegeben. Vorteilhafte Ausgestaltungen und Weiterbildungen werden durch die abhängigen Ansprüche erfaßt.

Die erfindungsgemäße Vorrichtung zur maschinellen Feststoffseparation aus Flüssigkeiten zeichnet sich demgemäß dadurch aus, daß alle Antriebselemente des beweglichen Rostes im wesentlichen in der durch den feststehenden Rost und den beweglichen Rost in der Null-Lage gebildeten gemeinsamen Ebene angeordnet sind.

Durch eine solche Ausbildung der Vorrichtung ergibt sich ein modulartiger Aufbau, bei der die gesamte Vorrichtung einschließlich des Antriebes innerhalb von lediglich durch einfachste Seitenbauwerke oder seitliche Haltekonstruktionen begrenzten Kanalquerschnitten als sofort funktionsfertige Bauteile eingesetzt und betrieben werden kann, ohne daß aufwendige Bauten oder Gerinneführungen, Maschinenkästen oder -häuser, Steuerungen oder Getriebeeinbauten oder Einrichtungen für Zubehörteile erstellt werden müssen.

Der modulartige Aufbau erlaubt gleichermaßen einen leichten Einbau in schon bestehende Systeme, etwa bei einem durch Verschleiß der Altanlage notwendigen Austausch der Recheneinrichtungen, und eignet sich somit hervorragend zur Anpassung von Gerinnereinigungen auf etwa im Lauf der letzten Jahrzehnte veränderten Abwasserfraktionen, aber auch auf neue gesetzliche Vorschriften im Hinblick auf die weitere Entsorgung der behandelten Wässer.

Durch die Anordnung der Antriebselemente des beweglichen Rostes im wesentlichen in der durch den feststehenden Rost und den beweglichen Rost in der Null-Lage gebildeten gemeinsamen Ebene sind darüberhinaus beliebige Winkellagen der Vorrichtung zu realisieren, so daß ein auf die zu erwartende Größe der Feststoff-Fraktion mehr oder weniger steiler Aushub vorgesehen werden kann. Da alle Antriebselemente innerhalb des Moduls untergebracht sind, bleibt trotz einer gravierenden Reduzierung von Bauraum und Bauaufwand genügend Durchtrittsraum als lichte Höhe oberhalb der Rechenstäbe.

Vorteilhafterweise beinhalten die Antriebselemente angetriebene und in einem Rahmen des feststehenden Rostes gelagerte Räder, wobei der bewegliche Rost exzentrisch und radial zur Räderachse an den Rädern angelenkt ist.

Eine solche Ausbildung erlaubt eine Minimierung sowie die Kapselung und Integration der Antriebselemente innerhalb von tragenden, insbesondere hohlen Rahmenteilen, so daß solche Antriebselemente auch unterhalb des Wasserspiegels angeordnet sein können und lediglich leicht abzudichtende Drehdurchführungen vorgesehen werden müssen.

Eine nahezu wartungsfreie Konstruktion erreicht man dadurch, daß die Antriebselemente angetriebene und in einem Rahmen des feststehenden Rostes gelagerte seitliche Wangen beinhalten, wobei der bewegliche Rost exzentrisch an einem von der Lagerung beabstandeten Punkt an den Wangen angelenkt ist. Ein solcher Antrieb läßt sich auf einfachste Weise herstellen und benötigt zur Überwachung lediglich eine Sichtkontrolle. Reparatur- und/oder Austauscharbeiten können in einfacher Art und Weise durchgeführt werden.

In einer weiteren vorteilhaften Ausbildung erfolgt der Antrieb über auf die Räder/Wange/n wirkende Kettentriebe oder Kardanwellen. Eine solche Konstruktion unterstützt die kompakte Bauweise und ermöglicht das sichere Übertragen großer Kräfte, wodurch auch sperriger und schwerer Austrag problemlos zu handhaben ist.

Eine weitere und im Hinblick auf eine kompakte modulartige Bauweise wirksame und in der Vorrichtung vorteilhafte Konstruktionsmaßnahme besteht darin, daß die Bewegungsbahn von der Null-Lage zur höheren Stufe und zurück in ihren äußersten Stellungen die durch den feststehenden Rost aufgespannte Ebene um nicht mehr als die doppelte Stufenhöhe verläßt. Im Zusammenwirken mit den bereits genannten Kettentrieben oder Kardanwellen können die notwendigen Bewegungsglieder und -führungen dann relativ klein bauend ausgelegt werden.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: eine als Stufenrechen ausgebildete Vorrichtung zur maschinellen Feststoffseparation in der Vorderansicht (in Richtung der Gerinneachse),
- Fig. 2: die zu einem feststehenden Rost verbundenen Rechenstäbe in der in der Fig. 1 gekennzeichneten Schnittansicht A - A und
- Fig. 3: die zu einem beweglichen Rost verbundenen Rechenstäbe mit einem Kettenantrieb am Rahmen des feststehenden Rostes.

### WEGE ZUM AUSFÜHREN DER ERFINDUNG

In Fig. 1 ist eine als Stufenrechen 1 ausgebildete Vorrichtung zur maschinellen Feststoffseparation dargestellt, in deren aus den seitlichen Rahmenteilen 3, 4, dem oberen Rahmenteil 2 und dem unteren Rahmenteil 5 bestehenden Rahmen die Stufenrechenstäbe eines beweglichen Rostes 6 zwischen den Stufenrechenstäben eines feststehenden Rostes 7 angeordnet sind.

In der Zusammenschau mit der Fig. 2 und der dort innerhalb des Schnittes A - A der Fig. 1 dargestellten Seitenansicht eines Stufenrechenstabes 7' des feststehenden Rostes 7 erkennt man die Anordnung des/der Stufenrechenstäbe relativ zum Rahmenteil 4.

Oberseitig ist ein Elektromotor 8 vorhanden, der an einen Getriebekasten 9 angeflanscht ist. Der Elektromotor 8 mit Getriebekasten 9 ist am oberen Ende des Rahmens, d.h. an der als Rahmenteil 2 ausgebildeten Kopfplatte befestigt und treibt über den in Fig. 3 dargestellten Kettentrieb 10 drei Kettenräder 11, 12, 19 an, die in einer Ebene beabstandet zueinander, im wesentlichen parallel entlang einer gedachten Verbindungslinie zum äußeren Rahmenteil 3, 4 verlaufen, drehbar an dem Rahmenteil 3, 4 angeordnet sind. Die Kettenräder 11, 12, 19 besitzen Exzenternocken 17, über die eine äußere, seitliche Wange 13 zu beiden Seiten der Rahmenteile 3, 4 exzentrisch angeschlossen ist. Die seitlichen Wangen 13 stehen über eine nicht näher dargestellte Unterkonstruktion mit den beweglichen Stufenrechenstäben 6' des beweglichen Rostes 6 in Verbindung. Durch diese Anlenkung führen die seitliche Wange 13 und damit auch sämtliche Stufenrechenstäbe 6' die in Fig. 3 angedeutete kreisförmige Bewegung K durch.

Die Stufenrechenstäbe 6' sind identisch zu den Stufenrechenstäben 7' ausgebildet und liegen - von der Seite her gesehen - in der Null-Lage völlig deckungsgleich nebeneinander und jeweils zwischen den Stufenrechenstäben 7'. In derselben Lage befinden sich auch außenseitig die seitlichen Wangen 13. Diese führen dieselbe Bewegung aus wie die Stufenrechenstäbe 6' des beweglichen Rostes 6.

Die seitliche Wange 13 ist in den Gelenklager-Flanschen 14, 15 und 16 gelagert, deren Achsen durch die Exzenternocken 17' bis 17"' gebildet werden, wodurch der bewegliche Rost 6 auf einer Bahn K betätigtbar ist, die, ausgehend von einer in vertikaler und horizontaler Richtung mit den Rechenstäben 7' des feststehenden Rostes 7 identischen Null-Lage, eine Hubbewegung bis mindestens zu einer mit der nächsthöheren Stufe des feststehenden Rostes 7 in vertikaler und horizontaler Richtung identischen Lage erlaube und die Rechenstäbe 6' des beweglichen Rostes 6 anschließend unterhalb des feststehenden Rostes 7 zurück in die Null-Lage führt. Durch diese Hubbewegung wird auszutragendes Gut entweder von der Gerinneoberfläche oder auch vom Gerinnegrund sicher nach oben gefördert und durch die unterhalb des Kettenrades 19 vorhandenen Öffnung 18 auf entsprechende weiterführende Einrichtungen abgeworfen.

Durch einen solchen Stufenrechen wird der für einen sicheren Betrieb nötige Raumbedarf minimiert und bei gleichzeitig beliebig steiler Neigung in Strömungsrichtung der Durchtritt auch größerer Feststoffkörper ohne Probleme ermöglicht.

Durch das Vorsehen von beweglichen Seitenwangen, die nahezu deckungsgleich in einer Seitenansicht gesehen mit den beweglichen Stufenrechenstäben vorhanden sind, läßt sich ein kompakter Aufbau umsetzen, der eine dauerhaft zuverlässige Funktion gewährleistet und eine hohe Wartungsfreundlichkeit besitzt.

## Patentansprüche

1. Filterstufenvorrichtung (1) zur maschinellen Feststoffseparation aus in Kanälen, Gerinnen oder Leitungen strömenden Flüssigkeiten, welche eine Vielzahl von zu einem feststehenden Rost (7) verbundene Stufenrechenstäbe (7') und eine Vielzahl von zu einem beweglichen Rost (6) verbundene Stufenrechenstäbe (6') aufweist, wobei die Roste (6, 7) innerhalb der strömenden Flüssigkeit ausgehend von einem unter der Oberfläche gelegenen Niveau in Strömungsrichtung geneigt angeordnet und die Stufenrechenstäbe (6', 7') in der der einlaufenden Strömung zugewandten Richtung stufenförmig ausgebildet sind, und bei der der bewegliche Rost (6) mit einer Antriebseinrichtung (8) auf einer Bahn betätigbar ist, die, ausgehend von einer in vertikaler und horizontaler Richtung mit dem feststehenden Rost (7) identischen Null-Lage, eine über die Stufen der zu dem feststehenden Rost (7) verbundenen Stufenrechenstäbe (7') und entgegen der einlaufenden Strömung zugewandten Richtung sich erhebende Hubbewegung bis mindestens zu einer mit der nächsthöheren Stufe des feststehenden Rostes (7) in vertikaler und in horizontaler Richtung identischen Lage erlaubt und die Stufenrechenstäbe (6') des beweglichen Rostes (6) anschließend unterhalb des feststehenden Rostes (7) zurück in die Null-Lage führt, wobei der feststehende Rost (7) zumindest seitlich von Rahmenteilen (3, 4) umgeben ist,
**dadurch gekennzeichnet,** daß
- alle Antriebselemente ( 11, 12, 19; 13) des beweglichen Rostes (6) im wesentlichen in der durch den feststehenden Rost (7) und den beweglichen Rost (6) in der Null-Lage gebildeten gemeinsamen Ebene angeordnet sind.

2. Vorrichtung zur maschinellen Feststoffseparation nach Anspruch 1,
**dadurch gekennzeichnet,** daß
- die Antriebselemente (11, 12, 19) angetriebene und an den Rahmenteilen (3, 4) des feststehenden Rostes (7) gelagerte Räder (11, 12, 19) beinhalten, wobei der bewegliche Rost (6) exzentrisch und radial zur Räderachse an den Rädern (11, 12, 19) angelenkt ist.

3. Vorrichtung zur maschinellen Feststoffseparation nach Anspruch 2,
**dadurch gekennzeichnet,** daß
- der bewegliche Rost (6) an zumindest eine, insbesondere zwei, seitlich im wesentlichen parallel zu den Rahmenteilen (3, 4) verlaufende/n Wange/n (13) angeschlossen ist und die Wange/n (13) exzentrisch drehbar in Art einer Schubstange an die Räder (11, 12, 19) angeschlossen ist/sind.

4. Vorrichtung zur maschinellen Feststoffseparation nach einem oder mehreren der vorstehenden Ansprüche,
**dadurch gekennzeichnet**, daß
- der Antrieb über auf die Räder (11, 12, 19) und/oder Wange/n wirkende Kettentriebe (10) erfolgt.

5. Vorrichtung zur maschinellen Feststoffseparation nach einem oder mehreren der Ansprüche 1 bis 3,
**dadurch gekennzeichnet,** daß
- der Antrieb über auf die Räder und/oder Wange/n wirkende Kardanwellen erfolgt.

6. Vorrichtung zur maschinellen Feststoffseparation nach einem oder mehreren der vorstehenden Ansprüche,
**dadurch gekennzeichnet,** daß
- die Bewegungsbahn von der Null-Lage zur höheren Stufe und zurück in ihre äußersten Stellungen die durch den feststehenden Rost (7) aufgespannte Ebene um nicht mehr als die doppelte Stufenhöhe der Stufenrechenstäbe verläßt.

7. Vorrichtung zur maschinellen Feststoffseparation nach Anspruch 3,
**dadurch gekennzeichnet,** daß
- die Wange/n (13) außenseitig an das/die seitliche Rahmenteil/e (3, 4) angelenkt ist/sind.

8. Vorrichtung zur maschinellen Feststoffseparation nach Anspruch 3 und/oder 7,
**dadurch gekennzeichnet**, daß
- die Wange/n in einer Seitenansicht gesehen im wesentlichen in derselben Lage wie die Stufenrechenstäbe (6') des beweglichen Rostes (6) vorhanden sind.

## Claims

1. Staged filter apparatus (1) for mechanically separating solids from liquids flowing in channels, gutters or conduits, which has a multiplicity of stage screen bars (7') connected to form a stationary grating (7), and a multiplicity of stage screen bars (6') connected to form a movable grating (6), the gratings (6, 7) being arranged inclined in the direction of flow inside the flowing liquid starting from a level situated below the surface, and the stage screen bars (6', 7') being constructed in a stepped fashion in the direction facing the incoming flow, and in which the movable grating (6) can be actuated by means of a drive device (8) on a track which, starting from a zero position which is identical in the vertical and horizontal directions to the stationary grating (7), permits a stroke movement which rises over the stages of the stage screen bars (7') connected to form the stationary grating (7) and against the direction facing the incoming flow, and which reaches at least to a position identical in the vertical direction and in the horizontal direction to the next higher stage of the stationary grating (7), and subsequently guides the stage screen bars (6') of the movable grating (6) below the stationary grating (7) back into the zero position, the stationary grating (7) being surrounded at least laterally by frame parts (3, 4), **characterized in that**
- all the drive elements (11, 12, 19; 13) of the movable grating (6) are essentially arranged in the common plane formed by the stationary grating (7) and the movable grating (6) in the zero position.

2. Apparatus for mechanically separating solids according to Claim 1, **characterized in that**
- the drive elements (11, 12, 19) include driven wheels (11, 12, 19) mounted on the frame parts (3, 4) of the stationary grating (7), the movable grating (6) being pivoted at the wheels (11, 12, 19) in an eccentric fashion and radially relative to the wheel axle.

3. Apparatus for mechanically separating solids according to Claim 2, **characterized in that**
- the movable grating (6) is connected to at least one, in particular two, cheek(s) (13) running essentially parallel to the frame parts (3, 4), and the cheek(s) (13) is/are connected to the wheels (11, 12, 19) in an eccentrically rotatable fashion in the manner of a connecting rod.

4. Apparatus for mechanically separating solids according to one or more of the preceding claims, **characterized in that**
- the drive is performed via chain drives (10) acting on the wheels (11, 12, 19) and/or cheek(s).

5. Apparatus for mechanically separating solids according to one or more of Claims 1 to 3, **characterized in that**
- the drive is performed via cardan shafts acting on the wheels and/or cheek(s).

6. Apparatus for mechanically separating solids according to one or more of the preceding claims, **characterized in that**
- at its outermost positions, the movement track from the zero position to the higher stage and back leaves the plane defined by the stationary grating (7) by no more than double the stage height of the stage screen bars.

7. Apparatus for mechanically separating solids according to Claim 3, **characterized in that**
- the cheek(s) (13) is/are pivoted on the outside at the lateral frame part(s) (3, 4).

8. Apparatus for mechanically separating solids according to Claim 3 and/or 7, **characterized in that**
- seen in a side view, the cheek(s) is/are present essentially in the same position as the stage screen bars (6') of the movable grating (6).

## Revendications

1. Dispositif de filtration étagé (1) pour la séparation mécanique de solides contenus dans des liquides s'écoulant dans des canaux, des drains ou des conduites, qui comporte une pluralité de barres de retenue étagées (7') refiées en une grille fixe (7) et une pluralité de barres de retenue étagées (6') reliées en une grille mobile (6), les grilles (6, 7) étant disposées de façon inclinée dans la direction du courant à l'intérieur du liquide en circulation en partant d'un niveau reposant sous la surface et les barres de retenue étagées (6', 7') étant conçues de façon à former des étages dans la direction orientée vers le courant entrant, et dans lequel la grille mobile(6) peut être commandée à l'aide d'un dispositif d'entraînement (8) suivant une trajectoire, qui, en partant d'une position zéro identique dans le sens horizontal et vertical à la grille fixe (7), permet un mouvement de levage progressant via les étages des barres de retenue (7') reliées à la grille fixe (7) et à l'opposé de la direction orientée vers le courant entrant, jusqu'à au moins une position identique à l'étage immédiatement supérieur de la grille fixe (7) dans le sens vertical et horizontal, et ramène ensuite les barres de retenue étagées (6') de la grille mobile (6) sous la grille fixe (7) en position zéro, la grille fixe (7) étant entourée au moins latéralement par des éléments de bâti (3, 4), **caractérisé en ce que** l'ensemble des éléments d'entraînement (11, 12, 19; 13) de la grille mobile (6) sont pour l'essentiel disposés dans le plan commun formé par la grille fixe (7) et la grille mobile (6) en position zéro.

2. Dispositif pour la séparation mécanique de solides selon la revendication 1, **caractérisé en ce que** les éléments d'entraînement (11, 12, 19) comprennent des roues (11, 12, 19) entraînées et logées dans des parties de bâti (3, 4) de la grille fixe (7), la grille mobile (6) étant ce faisant reliée de façon articulée aux roues (11, 12, 19), excentriquement et radialement par rapport à l'axe des roues.

3. Dispositif pour la séparation mécanique de solides selon la revendication 2, **caractérisé en ce que** la grille mobile (6) est reliée à au moins une, en particulier deux joue(s) (13) s'étendant latéralement pour l'essentiel parallèlement aux parties de bâti (3, 4) et en ce que la ou les joue(s) (13) est ou sont reliée(s) aux roues (11, 12, 19) de façon à pouvoir pivoter excentriquement à la façon d'une bielle.

4. Dispositif pour la séparation mécanique de solides selon une ou plusieurs des revendications précédentes, **caractérisé en ce que** l'entraînement s'opère via des transmissions par chaînes (10) agissant sur les roues (11, 12, 19) et/ou sur la ou les joue(s).

5. Dispositif pour la séparation mécanique de solides selon une ou plusieurs des revendications 1 à 3, **caractérisé en ce que** l'entraînement s'opère via des arbres de transmission agissant sur les roues et/ou sur la ou les joue(s).

6. Dispositif pour la séparation mécanique de solides selon une ou plusieurs des revendications précédentes, **caractérisé en ce que** la trajectoire de déplacement, de la position zéro à l'étage supérieur, et en sens contraire, dans ses positions les plus extérieures, ne s'écarte pas du plan formé par la grille fixe (7) de plus du double de la hauteur d'étage des barres de retenue étagées.

7. Dispositif pour la séparation mécanique de solides selon la revendication 3, **caractérisé en ce que** la ou les joue(s) (13) est ou sont reliée(s) de façon articulée côté extérieur à la ou aux partie(s) de bâti latérale(s) (3, 4).

8. Dispositif pour la séparation mécanique de solides selon la revendication 3 et/ou 7, **caractérisé en ce que** la ou les joue(s), en observant depuis le côté, est ou sont disposée(s) essentiellement dans la même position que les barres de retenue étagées (6') de la grille mobile (6).
